# EUROPÄISCHE PATENTANMELDUNG

(11) **EP 1 022 153 A1**
(43) Veröffentlichungstag der Anmeldung: **26.07.2000**
(21) Anmeldenummer: 00100360.7
(22) Anmeldetag: 07.01.2000
(51) Int. Cl.: B42D 5/00

(54) **Zettel-Box**

(30) Priorität: 16.01.1999 DE 29900715 U
(71) Anmelder: Stahl, Marc-Anton, 63776 Mömbris (DE)
(72) Erfinder: Stahl, Ursula, 63776 Mömbris (DE)
(74) Vertreter: Berdux, Klaus, Dipl.-Ing.

(57) **Zusammenfassung**

Zettel-Box, zur Vorhalteaufnahme von losen- und/oder einseitig geleimten Notiz-Zetteln.

Die Erfindung schlägt ein Zettel-Vorhalte-Behältnis (1) vor, dessen Verwendungsinhalt über eine Schubgewindekonstruktion (2) und eine Lagerplattform (7), angehoben werden kann und dadurch beständig die handliche Zettelabnahme am oberen Zettelrand sicherstellt.

## Beschreibung

Die Erfindung bezieht sich auf ein Notiz-Zettel-Behältnis für lose und/oder einseitig geleimte Nota-Blocks.

Die hierfür verwendeten Behältnisse werden aus den unterschiedlichsten Werkstoffen hergestellt, zumeist aus Kunststoff. Soweit diese Behältnisse zur Vorhaltung von Notiz-Zettel produziert sind, weisen Sie an einer Behält nisseite bis zum Boden der Zettelbox reichende Ausnehmungen auf, damit auch die unteren Notiz-Zettel herausgenommen werden können. Zum Teil ein umständliches Unterfangen.

Trotz ihres hinderlichen Zugriffs zum unteren Zettelbereich, sind diese Zettel-Boxen weltweit in allen Büros, Lehranstalten und Haushaltungen, zu finden.

Hiervon ausgehend, hat sich die Erfindung zur Aufgabe gestellt, den unbequemen Handhabungszustand abzuhelfen Die nachfolgenden Zeichnungen stellen vor:
- Fig. 1: eine skizzierte Darstellung einer Zettelbox mit angehobener Zettelbevorratung, dadurch die Möglichkeit, die angehobenen Notiz-Zettel problemlos am oberen Zettel-Box-Rand abzunehmen.
- Fig. 2: Zettel-Box Frontansicht mit angehobener ZettelPlattform;
- Fig. 3: Hubgewinde und Zettelplattform im angehobenen Förderzustand;
- Fig. 4: Zettel-Box Seitenansicht mit Hubgewinde + Zettel Plattform im Anfangszustand;
- Fig. 5: Zettel-Box Draufsicht mit Fördergewindekonstruktion und in den Zahnkranz der Förderkonstruktion eingreifendes Drehmittel;
- Fig. 6: Hubgewinde im Schnitt.

Die erfindungsgemäße Aufgabe wird nunmehr wie folgt dadurch gelöst, daß auf dem Boden der Zettel-Box ( 1 ), eine sich stufenweise verjüngende, durch Gewindeführung in sich verschiebbare Gewindekonstruktion ( 2 + 2a) vorgesehen ist, die an der Grundstufe ( 3 + 3a ), über einen Zahnkranz verfügt ( 4 + 4a), in dem ein manuell zu bewegendes Zahnkranzdrehmittel ( 5 ) eingreift. Über das Drehmittel ( 5 ), ist die Gewindekonstruktion ( 2 ) in sich nach oben und unten beweglich.

Die letzte Gewindestufe ( 6 + 6a) ist mit einer dem Behältnis angepaßten Plattform versehen ( 7 ) und zur Aufnahme eines Zettel-Blocks ( 8 ), vorgesehen.

Wird die Gewindekonstruktion ( 2 ), über das angeordnete Drehmittel ( 5 ), bewegt, kann dadurch der durch Verbrauch verminderte Zettelvorrat ( 8 ), auf die obere Abnahmehöhe ( 9 ), angehoben werden und nach bequemer und vollständiger Zettelentnahme, ebenso problemlos wieder zur Neuauffüllung, zur Grundstellung ( 7 ), zurückgeführt werden.

## Patentansprüche

1. Die technische Weiterentwicklung eines Behältnisses zur Vorhaltung von losen und/oder einseitig geleimten Notiz-Blocks, **dadurch gekennzeichnet**, daß die vier Seitenflächen geschlossen sind und keine bis zum Behältnisboden reichende Zugriffsausnehmung aufweist.

2. Behältnis nach Anspruch 1, **dadurch gekennzeichnet**, daß das Behältnis mit einer Gewindekonstruktion versehen ist, die aus mehreren in sich aus- und einschiebbaren Gewindeführungen besteht ( 2 + 2a).

3. Behältnis nach Anspruch 1 + 2, **dadurch gekennzeichnet**, daß die Grundstufe der Gewindekonstruktion mit einem Zahnkranz versehen ist ( 4 ), in den ein manuell zu bewegendes Zahnkranzdrehmittel (9) eingreift.

4. Behältnis nach Anspruch 1,2+3, **dadurch gekennzeich net**, daß im Zusammenwirken der Ansprüche 2 + 3, die unter Anspruch 2 angeführte Gewindekonstruktion nach Anwendungserfordernis und entsprechender Drehmittelbetätigung( 9 ) heraus- und hineingeschraubt werden kann.

5. Behältnis nach Anspruch 2 bis 4, **dadurch gekennzeichnet**, daß auf dem letzten Ausschubgewinde der Gewindekonstruktion ( 2 ), eine dem Behältnisinnenraum angepaßte Plattform vorgesehen ist ( 7 ), die zur Aufnahme der Zettelblocks dient ( 8 ).

6. Behältnis nach Anspruch 1 bis 4, **dadurch gekennzeichnet**, daß mittels manueller Betätigung des Zahnkranz-drehmittels ( 9 ), der am oberen Behältnis aufgebrauchte Nota-Zettel-Vorrat, durch Anheben der Plattform (7), die weitere Zettelabnahme ergänzt werden kann.
